# EUROPÄISCHE PATENTSCHRIFT

(11) **EP 0 608 201 B1**
(45) Veröffentlichungstag und Bekanntmachung des Hinweises auf die Patenterteilung: **11.06.1997**
(21) Anmeldenummer: 94810035.9
(22) Anmeldetag: 19.01.1994
(51) Int. Cl.: B65D 19/38, B65D 19/08

(54) **Traggestell zur Manipulation von Säcken**
Supporting frame for the manipulation of sacks
Cadre de support pour la manipulation de sacs

(30) Priorität: 19.01.1993 CH 140/93
(43) Veröffentlichungstag der Anmeldung: 27.07.1994
(73) Patentinhaber: Brunner, Hans, CH-3270 Aarberg (CH); Möri-Zahnd, Hans, CH-3270 Aarberg (CH)
(72) Erfinder: Brunner, Hans, CH-3270 Aarberg (CH); Möri-Zahnd, Hans, CH-3270 Aarberg (CH)
(74) Vertreter: BOVARD AG - Patentanwälte

(56) Entgegenhaltungen:
- CH-A- 609 631
- DE-A- 3 342 345
- FR-A- 2 311 720
- GB-A- 2 250 976

## Beschreibung

Gegenstand der Erfindung ist ein Traggestell zur Manipulation von Säcken für Saatkartoffeln und dgl., gemäss dem Oberbegriff des Patentanspruches 1.

Die Verwendung solcher Säcke, auch "Vorkeimsäcke" genannt, ist bereits verbreitet; sie sind licht- und luftdurchlässig, was zum Vorkeimen von Saatkartoffeln eine Bedingung ist.

Zum Verständnis der Erfindung muss vorausgeschickt werden, dass die Manipulation von derartigen Säcken für Saatkartoffeln im Jahresablauf nacheinander die folgenden Vorgänge umfasst:
Im Herbst: Einfüllen und Anlieferung der gefüllten Säcke; im Winter: Lagerung in einem kühlen und dunklen Raum; im Frühling: Verbringen der Säcke ins Freie mit grossen Zwischenräumen, so dass Licht und Luft zum Vorkeimen der Kartoffeln Zutritt haben; später: Transport aufs Feld oder an andere Betriebe und Entleeren der Säcke in die Setzmaschine zum Setzen der Kartoffeln.

Bisher war für jeden dieser Vorgänge ein Umlagern bzw. Umladen sämtlicher Säcke notwendig, was jedesmal mit grossem Arbeitsaufwand verbunden ist.

Zur vorübergehenden Aufnahme solcher gefüllter Säcke, ist ein Gestell bekannt geworden, das zwei parallele horizontale Tragholme zum Auflegen der Tragstäbe der Säcke aufweist. Solche Gestelle sind umfangreich und schwer und zum Verlagern oder gar Transportieren in keiner Weise geeignet. Daher müssen auch hier für jeden Arbeitsgang die Säcke einzeln auf ein anderes Gestell umgelagert werden.

Aus der CH-A-609 631 ist ein Traggestell mit zwei parallelen horizontalen Tragholmen vorbekannt, wobei das Gestell einen Grundrahmen aufweist, auf welchem zwei Tragjoche abnehmbar aufgesetzt sind, deren jedes aus zwei Säulen und einem diese verbindenden Tragholm besteht und der Grundrahmen stapelbar ausgebildet ist.

Es ist das Ziel der Erfindung, zu ermöglichen, dass sämtliche genannten Vorgänge bis und mit dem Entleeren der Säcke auf ein und demselben Traggestell ausgeführt werden können, ohne die Säcke einmal umlagern zu müssen.

Die Erfindung erreicht diese Ziele durch die kennzeichnenden Merkmale des Patentanspruches 1.

Das Gestell ist auf einfache Weise derart zerlegbar, dass es bei Nichtgebrauch, z.B. während des Sommers, auf engstem Raum verstaut werden kann.

Vorzugsweise sind die Tragholme beiderends der Joche mit ein- und ausschiebbaren oder ein- und ausklappbaren Tragstangen versehen. Dadurch ist ein einfaches Verlängern bzw. Verkürzen der Tragarme zur Verkleinerung (Lagern) bzw. Vergrösserung (Vorkeimen) der Sackabstände gewährleistet.
In der Zeichnung ist ein Ausführungsbeispiel der Erfindung dargestellt.
Fig. 1 zeigt das montierte Traggestell im Schrägbild und
Fig. 2 eine Mehrzahl von Traggestellen in zerlegtem und aufeinander gestapeltem Zustand für den Nichtgebrauch.

Das Traggestell weist einen Grundrahmen 1 auf, auf welchem zwei Tragjoche 2 abnehmbar aufgesetzt sind.
Jedes Tragjoch besteht aus zwei Säulen 3 und einem diese verbindenden Tragholm 4. Jeder Tragholm ist an beiden Enden mit ein- und ausschiebbaren Tragstangen 5 versehen, die hier vierkantige Auszugrohre mit Endanschlägen 6 sind. Die Auszugrohre sind in jeder Auszugstellung mittels Stellschrauben 7 festklemmbar. Statt der Auszugrohre 5 könnten auch ein- und ausklappbare Tragstangen vorgesehen sein.

Das Grundgestell 1 besitzt vier senkrechte Sockelrohrstutzen 8, die durch Traversen 9 miteinander zu einem Viereck verbunden sind. In die Sockelrohrstutzen 8 sind die entsprechenden Säulen 3 der Joche 2 eingesteckt, so dass das Traggestell durch Herausziehen der Joche einfach zerlegt werden kann. An jeder Ecke des Grundrahmens ist ein Fuss (10) vorgesehen, der aus einem abgewinkelten Band besteht. Die Füsse sind so bemessen und angeordnet, dass zwischen je zwei Füssen die Gabel eines Gabelstaplers eingeführt werden kann. Ausser der Standfläche 11 weisen die Füsse eine rinnenförmig hochgezogene Partie 12 und einen abwärts gebogenen Endflansch 13 auf. Durch diese Ausbildung können eine Vielzahl von Grundrahmen 1 allein aufeinander gestapelt werden, indem die Rinnen 12 auf die Sockelrohrstützen 8 aufgelegt werden. Zur Lagesicherung greifen hierbei an den Stutzen 8 angebrachte Positionsstifte 14 in entsprechende Löcher 15 an den Fussrändern ein (Fig. 2).

Es können aber auch ganze, d.h. zusammengefügte und mit Säcken beladene Traggestelle aufeinander gestapelt werden. Hierbei greifen die Tragholme 4 in die Fussrinnen 12 eines darüber gestapelten Traggestells ein, so dass die gegenseitige Lage ebenfalls gesichert ist.

Wie aus Fig. 1 hervorgeht, schliesst der Grundrahmen 1 eine viereckige offene Fläche 16 ein, was für das Entleeren der Säcke von Bedeutung ist.

Mit dem beschriebenen Traggestell lassen sich sämtliche eingangs beschriebenen Vorgänge durchführen, ohne die Säcke einmal umlagern zu müssen; dies sei kurz erläutert: Mittels ihrer Tragstäbe werden die Säcke zum Einfüllen der frischen Saatkartoffeln über die Holme 4 eingehängt. Das Traggestell mit sämtlichen gefüllten Säcken wird mit dem Gabelstapler auf ein Transportfahrzeug geladen und am Anlieferungsort auf gleiche Weise abgelagert. Über den Winter werden die Säcke in zusammengeschobener Lage z.B. im Keller gelagert. Im Frühling wird das Traggestell mit dem Gabelstapler ins Freie gebracht, die Tragstangen 5 werden ausgeschoben und die Säcke damit auseinander geschoben, so dass Luft und Licht zum Vorkeimen Zutritt haben. Hierbei können mehrere Traggestelle übereinander gestapelt werden. Zum Setzen der Saatkartoffeln wird das Traggestell entweder auf die Wagenbrücke eines Transportfahrzeuges geladen oder es kann mittels Gabelstapler direkt auf das Feld gebracht werden. Im ersten Fall wird jeweils der vorderste Sack über den Rand der Ladebrücke hinausgeschoben und direkt in die Einfüllöffnung der Setzmaschine entleert. Im zweiten Fall kann das ganze Traggestell vom Gabelstapler über die Einfüllöffnung der Setzmaschine gebracht und sämtliche Säcke können durch den freibleibenden Raum 16 direkt entleert werden.

Sind alle Saatkartoffeln gesetzt, handelt es sich darum, die Traggestelle möglichst raumsparend zu versorgen. Zu diesem Zweck kann wie folgt verfahren werden: Es können z.B. sieben Grundrahmen 1 übereinander gestapelt und deren sämtliche Tragjoche 2 von oben über die Rahmen gehängt werden. Sämtliche Traggestelle nehmen dann keine grössere Grundfläche ein als ein einziges. Es kann aber auch ein Traggestell zusammengesetzt aufgestellt und eine grosse Anzahl von Tragjochen über die Tragholme 4 eingehängt werden.

Das Traggestell hat auch den Vorteil, dass für sämtliche Transportvorgänge die Säcke zusammengeschoben und die Auszugrohre 5 eingeschoben werden können, um Platz zu sparen, gleichgültig ob es sich um den Transport auf das Feld oder zu einem abnehmenden Betrieb handelt.

Wie ersichtlich, führt die Verwendung des erfindungsgemässen Traggestells zu einer ganz wesentlichen Einsparung von Zeit und Personal. Das Gestell lässt sich selbstverständlich auch für andere ähnliche Säcke mit landwirtschaftlichen Produkten usw. wie z.B. zum Trocknen von Zwiebeln, verwenden.

Ein weiterer Vorteil des beschriebenen Traggestells besteht darin, dass sämtliche Abmessungen den neuen Euronormen entsprechen.

## Patentansprüche

1. Traggestell zur Manipulation von Säcken für Saatkartoffeln und dgl., die an ihrem oberen Rand zwei überstehende Tragstäbe und unten eine verschliessbare Entleerungsöffnung aufweisen, mit zwei parallelen horizontalen Tragholmen (4) zum Auflegen der Tragstäbe, wobei das Gestell einen Grundrahmen (1) aufweist, auf welchem zwei Tragjoche (2) abnehmbar aufgesetzt sind, deren jedes aus zwei Säulen (3) und einem diese verbindenden Tragholm (4) besteht und der Grundrahmen stapelbar ausgebildet ist, dadurch gekennzeichnet dass die Tragholme (4) beiderends zusätzlich mit Tragstangen (5) versehen sind, mittels derer die Tragholme (4) wahlweise verlängerbar sind.

2. Traggestell nach Anspruch 1, dadurch gekennzeichnet, dass die Tragholme (4) beiderends ein- und ausschiebbare Tragstangen (5) aufnehmen.

3. Traggestell nach Anspruch 1, dadurch gekennzeichnet, dass die Tragholme beiderends ein- und ausklappbare Tragstangen aufweisen.

4. Traggestell nach Anspruch 1, dadurch gekennzeichnet, dass der Grundrahmen (1) eine offene Fläche umschreibt.

5. Traggestell nach Anspruch 1, dadurch gekennzeichnet, dass der Grundrahmen vier Füsse (10) aufweist, zwischen denen Raum für die Gabel eines Gabelstaplers frei bleibt.

6. Traggestell nach Anspruch 5, dadurch gekennzeichnet, dass die Füsse (10) des Grundrahmens so ausgebildet sind, dass sowohl mehrere Grundrahmen allein, als auch ganze Traggestelle (1, 2) aufeinander gestapelt werden können.

7. Traggestell nach Anspruch 1, dadurch gekennzeichnet, dass der Grundrahmen vier Sockelrohrstutzen (8) zur Aufnahme der Säulen (3) zweier Tragjoche (2) aufweist.

8. Traggestell nach den Ansprüchen 5, 6 und 7, dadurch gekennzeichnet, dass eine Öffnung (15) im Fuss (10) des Grundrahmens im gestapelten Zustand mit einem Positionsstift (14) eines darunter befindlichen Grundrahmens zusammenwirkt.

## Claims

1. Carrying rack for the manipulation of sacks of seed-potatoes and the like, which sacks have on their upper border two projecting support bars and below a closable discharge opening, with two parallel horizontal crossbeams (4) for disposing of the support bars, the rack having a basic frame (1), on which two supporting yokes (2) are removably placed, each of which comprises two uprights (3) and a crossbeam (4) connecting these, and the basic frame being designed stackable, characterized in that the crossbeams (4) are provided additionally on both ends with supporting rods (5), by means of which the crossbeams can be extended as desired.

2. Carrying rack according to claim 1, characterized in that the crossbeams accept on both ends supporting rods which can be pushed in and out.

3. Carrying rack according to claim 2, characterized in that the crossbeams have on both ends supporting rods which can be swung in and out.

4. Carrying rack according to claim 3, characterized in that the basic frame (1) circumscribes an open space.

5. Carrying rack according to claim 1, characterized in that the basic frame has four feet (10), between which space remains for the fork of a fork lifter.

6. Carrying rack according to claim 1, characterized in that the feet (10) of the basic frame are designed in such a way that several basic frames alone as well as whole carrying racks (1, 2) can be stacked on top of one another.

7. Carrying rack according to claim 1, characterized in that the basic frame has four socket fittings (8) to accept the uprights (3) of two supporting yokes (2).

8. Carrying rack according to claims 5, 6 and 7, characterized in that an opening (15) in the foot (10) of the basic frame cooperates in the stacked state with a positioning pin (14) of a basic frame situated below.

## Revendications

1. Cadre de support pour la manipulation de sacs pour semences de pommes de terre et semblables, qui comprennent deux tiges porteuses sur leur bordure supérieure et une ouverture de vidange pouvant être fermée à clé vers le bas, avec deux montants porteurs (4) parallèles horizontaux pour recevoir les tiges porteuses, le cadre comportant un cadre de base (1) sur lequel deux travées porteuses (2) amovibles sont disposées, consistant chacune en deux colonnes (3) et un montant porteur (4) reliant ces dernières, le cadre de base étant empilable, caractérisé en ce que les deux extrémités des montants porteurs (4) sont munies de perches porteuses (5), par lesquelles les montants porteurs (4) peuvent être allongés à volonté.

2. Cadre de support selon la revendication 1, caractérisé en ce que les deux extrémités des montants porteurs (4) comprennent des perches porteuses (5) glissantes vers l'intérieur ou vers l'extérieur.

3. Cadre de support selon la revendication 1, caractérisé en ce que les deux extrémités des montants porteurs comprennent des perches porteuses repliables et dépliables.

4. Cadre de support selon la revendication 1, caractérisé en ce que le cadre de base (1) entoure une surface ouverte.

5. Cadre support selon la revendication 1, caractérisé en ce que le cadre de base comprend quatre pieds (10) entre lesquels de la place pour la fourche d'un élévateur à fourche reste libre.

6. Cadre support selon la revendication 5, caractérisé en ce que les pieds (10) du cadre de base sont formés de telle manière que aussi bien plusieurs cadres de base qu'aussi bien des cadres supports (1,2) peuvent être empilés les uns sur les autres.

7. Cadre support selon la revendication 1, caractérisé en ce que le cadre de base comprend quatre montants tubulaires de socle (8) pour recevoir les colonnes (3) d'une deuxième travée porteuse (2).

8. Cadre support selon l'une des revendications 5, 6 ou 7, caractérisé en ce qu'une ouverture (15) dans le pied (10) du cadre de base correspond, à l'état empilé, à une pointe de positionnement (14) d'un cadre de base qui lui est superpose.
